# EUROPÄISCHE PATENTSCHRIFT

(11) **EP 1 068 962 B1**
(45) Veröffentlichungstag und Bekanntmachung des Hinweises auf die Patenterteilung: **29.03.2006**
(21) Anmeldenummer: 00113985.6
(22) Anmeldetag: 01.07.2000
(51) Int. Cl.: B44D 3/04, A45D 40/22

(54) **Kasten, insbesondere Farbkasten**
Box, in particular paint box
Boîtes, notamment boîtes à peintures

(30) Priorität: 10.07.1999 DE 19932306
(43) Veröffentlichungstag der Anmeldung: 17.01.2001
(73) Patentinhaber: Pelikan PBS-Produktionsgesellschaft mbH & Co. KG, 30177 Hannover (DE)
(72) Erfinder: Scholz, Günter, 30823 Garbsen (DE)
(74) Vertreter: Haar, Lucas Heinz Jörn

(56) Entgegenhaltungen:
- EP-A- 0 458 394
- FR-A- 2 266 031
- US-A- 4 129 346
- US-A- 4 799 503
- US-A- 4 951 692

## Beschreibung

Die Erfindung betrifft einen Kasten, insbesondere Farbkasten, mit einem ein oben offenes Gefach und einen Deckel zum Verschließen des Gefachs aufweisenden Oberkasten und einem Unterkasten mit einem oben offenen Gefach, wobei der Oberkasten mit seiner Unterseite auf den Unterkasten in einer das Gefach des Unterkastens verschließenden und durch formschlüssig ineinandergreifende Orientierungsmittel bestimmten Position aufsetzbar ist.

Bei einem aus der DE 77 26 470 Ul bekannten Kasten der angegebenen Art ist an der Unterseite des Oberkastens eine mehr oder weniger ringsum laufende, eine Standfläche bildende Rippe vorgesehen, die so angeordnet ist, daß sie in einen durch parallele Seitenwände des Unterkastens gebildeten Zwischenraum falzartig eingreift, wenn der Oberkasten bündig auf den Unterkasten aufgesetzt wird. Oberkasten und Unterkasten werden also gewissermaßen ineinander gesteckt. Eine feste Verbindung, die den Unterkasten an dem Oberkasten festhält, ist hierbei nicht vorgesehen.

Aus der US 4 765 457 ist ein Farbkasten mit zwei übereinander angeordneten Gefachen bekannt, bei dem das untere Gefach nach Art einer Schublade ausgebildet ist, die in seitlichen Führungen des das obere Gefach enthaltenden Kastens verschiebbar gehalten ist. An der Vorderseite der Schublade ist ein Streifen vorgesehen, der bei geschlossener Schublade in eine Ausnehmung des oberen Gefachs hineinragt und an seinem oberen Rand eine vorspringende Lippe hat, die mit einer auf der Innenseite des Deckelrands angeordneten Rille zusammenwirkt und einen Schnappverschluß bildet, durch den der Deckel in der Schließstellung gehalten wird. In dieser Ausgestaltung bilden der Kasten und der schubladenförmige Unterkasten eine funktionale Einheit, die nicht ohne weiteres getrennt werden kann.

Es ist weiterhin aus der EP 0 458 394 Bl ein Farbkasten mit einem oben offenen und durch einen schwenkbar am Kasten gelagerten Deckel verschließbaren Gefach bekannt, bei dem der Deckel durch einen lösbaren Verschluß mit formschlüssig ineinander greifenden Verschlußelementen festhaltbar ist. Der Verschluß besteht aus einer in einer Eckaussparung des Farbkastens angeordneten Drucktaste, die durch einen elastisch verformbaren Steg mit der Bodenplatte des Kastens verbunden ist. In der an den Steg angrenzenden Wand der Drucktaste ist ein Schlitz vorgesehen, in den beim Schließen des Deckels eine an diesem angebrachte, sägezahnartige Raste einrastet. Durch Niederdrücken der Drucktaste gibt diese die Raste frei, so daß der Deckel geöffnet werden kann.

Der Erfindung liegt die Aufgabe zugrunde, einen Kasten der eingangs genannten Art zu schaffen, bei dem der Unterkasten auf einfache Weise an dem Oberkasten befestigt und auch von diesem wieder gelöst werden kann. Weiterhin sollen Oberkasten und Unterkasten einfach herstellbar sein und der Oberkasten soll so gestaltet sein, daß er als selbständige Einheit ohne den Unterkasten zu verwenden ist.

Die Aufgabe wird erfindungsgemäß dadurch gelöst, daß der Oberkasten auf dem Unterkasten durch eine Halterung mit miteinander in Eingriff bringbaren und voneinander lösbaren Haltemitteln und durch einen in der Schließstellung die Haltemittel in Eingriff haltenden lösbaren Verschluß festhaltbar ist, wobei der Verschluß durch eine von oben zu betätigende Drucktaste lösbar ist, die an dem Oberkasten oder dem Unterkasten angeordnet ist. Die lösbare Halterung kann vorzugsweise auf einer der Drucktaste gegenüberliegenden Seite des Unterkastens angeordnet sein und einen an einem Einzelkasten, dem Oberkasten oder dem Unterkasten, angeordneten Haken aufweisen, der einen Vorsprung am anderen Einzelkasten übergreift.

Zur genauen Ausrichtung von Oberkasten und Unterkasten kann weiterhin vorgesehen sein, daß wenigstens zwei gegenüberliegende Seitenwände des Oberkastens bündig auf den Seitenwänden des Unterkastens aufsitzen, wobei die einander zugekehrten Stirnflächen der bündigen Seitenwände gegensinnig derart gefalzt sind, daß ihre Ränder einander übergreifen.

Nach einem weiteren Vorschlag der Erfindung kann der Deckel an dem Oberkasten in der Schließstellung durch einen lösbaren Verschluß festhaltbar sein und an dem Oberkasten eine von oben zu betätigende Drucktaste angeordnet sein, durch deren Betätigung der den Deckel haltende Verschluß lösbar ist. Hierdurch wird die Handhabung des Kastens vereinheitlicht, da die Trennung von Oberkasten und Unterkasten und das Öffnen des Deckels jeweils durch Betätigen einer Drucktaste bewirkt wird. Bei dieser Ausgestaltung können die Drucktaste zum Lösen des Deckelverschlusses und die Drucktaste zum Lösen des den Unterkasten haltenden Verschlusses jeweils am Rand des Kastens nebeneinander angeordnet sein, oder die eine Drucktaste kann am Oberkasten und die andere Drucktaste am Unterkasten angeordnet sein. Im zweiten Fall können vorzugsweise beide Drucktasten seitlich versetzt übereinander angeordnet sein. Hierdurch ergeben sich bauliche Vorteile für die Gestaltung der Verschlüsse. So kann erfindungsgemäß die Drucktaste des Oberkastens durch einen elastisch verformbaren Steg mit dem Oberkasten verbunden sein, wobei der Steg eine Ausnehmung aufweist, in die, einerseits an dem Deckel andererseits an der Drucktaste des Unterkastens angeordnete, rastenartige Verschlußelemente eingreifen. Die Drucktaste des Unterkastens kann vorteilhaft ebenfalls durch einen elastisch verformbaren Steg mit dem Unterkasten verbunden sein. Weiterhin kann vorgesehen sein, daß eine Drucktaste, ihr Steg und der Oberkasten oder Unterkasten einstückig hergestellt sind. Die Drucktasten sind vorzugsweise auf der dem Gerach abgekehrten. Außenseite einer Seitenwand des Oberkastens bzw. des Unterkastens angeordnet, wobei der elastisch verformbare Steg sich jeweils in geringem Abstand parallel zur Seitenwand erstreckt.

Die Erfindung wird nachfolgend anhand eines Ausführungsbeispiels näher erläutert, das in der Zeichnung dargestellt ist. Es zeigen
- Figur 1: eine perspektivische Ansicht eines erfindungsgemäßen Farbkastens von oben,
- Figur 2: eine Ansicht der Drucktastenseite des Farbkastens gemäß Figur 1,
- Figur 3: eine Ansicht der der Drucktastenseite abgekehrten Seite des Farbkastens gemäß Figur 1,
- Figur 4: eine perspektivische Darstellung eines die Drucktasten enthaltenden Abschnitts des Farbkastens gemäß Figur 1 bei abgenommenem Deckel,
- Figur 5: eine zweite perspektivische Darstellung des Abschnitts des Farbkastens gemäß Figur 4,
- Figur 6: eine perspektivische Darstellung eines die Drucktaste enthaltenden Abschnitts des Unterkastens des Farbkastens gemäß Figur 1,
- Figur 7: eine perspektivische Darstellung des der Drucktaste gegenüberliegenden Abschnitts des Unterkastens,
- Figur 8: eine Schnittdarstellung der Drucktastenanordnung des Farbkastens gemäß Figur 1 und
- Figur 9: eine Schnittdarstellung der den Drucktasten gegenüberliegenden Halterungen des Farbkastens gemäß Figur 1.

Der in der Zeichnung dargestellte Farbkasten besteht aus einem rechteckigen Oberkasten 1, einem den Oberkasten 1 verschließenden Deckel 2 und einem rechteckigen Unterkasten 3, auf den der Oberkasten 1 aufgesetzt ist. Der Oberkasten 1, der Deckel 2 und der Unterkasten 3 haben eine einheitliche Breite und schließen an einer Schmalseite 4 bündig miteinander ab. In der Länge überragt der Oberkasten 1 den Deckel 2 und der Unterkasten 3 den Oberkasten 1. Entsprechend weist der Farbkasten an der anderen Schmalseite 5 eine durch einen Überstand 6 des Oberkasten 1 und einen Überstand 7 des Unterkastens 3 gebildete Stufenkontur auf. Im Bereich der Überstände 6, 7 haben der Oberkasten 1 und der Unterkasten 3 jeweils eine von oben zu betätigende Drucktaste 8 bzw. 9. Die Drucktaste 8 hat in der Draufsicht die Form einer Mondsichel und ragt in eine kreisabschnittförmige Ausnehmung des Deckels 2 hinein. Die Drucktaste 9 befindet sich auf der dem Deckel 2 abgekehrten Seite der Drucktaste 8 und füllt in der Draufsicht den Zwischenraum zwischen der Drucktaste 8 und der Seitenfläche des Überstandes 7 aus. Gegenüber der Drucktaste 8 ist die Drucktaste 9 nach unten versetzt, steht aber aus dem Überstand 7 nach oben hervor.

Wie aus Figur 4 zu ersehen, sind die Seitenwände 10 an den Längsseiten des Oberkastens 1 an ihrem oberen Rand 11 mit einem außenliegenden Falz und an ihrem unteren Rand 12 mit einem innenliegenden Falz versehen. In den Falz am oberen Rand 11 greift bei geschlossenem Deckel 2 der Rand desselben ein, der in gleicher Weise wie der untere Rand 12 der Seitenwand 10 auf der Innenseite gefalzt ist. Die Seitenwände 13 an der Längsseite des Unterkastens 3 sind an ihrem oberen Rand 14 wiederum mit einem außenliegenden Falz versehen. Beim Aufeinandersetzen greifen daher, wie in Figur 4 gezeigt, die einander zugekehrten Ränder 12, 14 von Oberkasten 1 und Unterkasten 3 in den jeweils gegenüberliegenden Falz ein und halten dadurch den Oberkasten 1 in der dargestellten Position quer zur Ebene der Seitenwände 10, 13 an dem Unterkasten 3 fest.

Figur 4 zeigt auch die Anordnung der Drucktaste 8 in einer Aussparung 15 des Überstands 6, der den Oberkasten 1 an der Schmalseite 5 begrenzt. Die Drucktaste 8 ist durch einen elastisch verformbaren Steg 16 mit der Bodenplatte 17 des Oberkastens 1 verbunden. Der Steg 16 ist durch eine mittige Öffnung 18 in zwei gleiche Abschnitte unterteilt. In der Öffnung 18 befindet sich eine an der Drucktaste 9 des Unterkastens 3 angebrachte, sägezahnförmige Raste 19, die den Rand der Bodenplatte 17 übergreift und dadurch den Unterkasten 3 mit dem Oberkasten 1 verbindet. Von dem Gefach 20 des Oberkastens 1 ist die Drucktaste 8 durch eine in Figur 5 sichtbare, gebogene Wand 21 getrennt, die die beiden Abschnitte des Überstands 6 verbindet. In Figur 4 wurde diese Wand weggelassen, damit die dahinter liegende Drucktaste 8 besser zu sehen ist. An der Stelle, wo die Raste 19 die Bodenplatte 17 übergreift, ist die Wand 21 mit einer Aussparung 22 versehen.

Figur 6 zeigt die Ausbildung der Drucktaste 9 des Unterkastens 3. Die Drucktaste 9 befindet sich in einer Aussparung 23 des Überstands 7, in der sie vertikal beweglich ist. Durch zwei nebeneinander liegende, elastisch verformbare Stege 24 ist die Drucktaste 9 an der Bodenplatte 25 des Unterkastens 3 befestigt. Die Drucktaste 9 besteht aus einem flacheren Abschnitt 26, der sich unter der Drucktaste 8 befindet und in seiner Querschnittsform von oben gesehen, der Drucktaste 8 gleicht. An den Abschnitt 26 schließt sich ein erhabener Abschnitt 27 an, der sich bei aufgesetztem Oberkasten 1 neben der Drucktaste 8 befindet. Der Abschnitt 26 trägt die Raste 19, die sich über dem Zwischenraum zwischen den Stegen 24 nach oben erstreckt und durch eine Rippe 28 verstärkt ist. Von dem Gefach 30 des Unterkastens 3 ist die Drucktaste 9 durch eine die beiden Abschnitte des Überstands 7 verbindende Wand 29 getrennt, die in Figur 8 zu sehen ist.

Figur 7 zeigt das an der Schmalseite 4 befindliche Ende des Unterkastens 3. Dort verbindet eine doppelwandig ausgeführte Seitenwand 31 die beiden Seitenwände 13. An der Seitenwand 31 ist ein nach oben gerichteter Zapfen 32 mit rechteckigem Querschnitt angebracht, der an seinem oberen Ende abgerundet ist. Auf der dem Gefach 30 zugekehrten Seite trägt der Zapfen 32 einen sägezahnförmigen Haken 33 mit einer oberen zur Innenfläche der Seitenwand 31 geneigten und einer unteren zur Innenfläche der Seitenwand 31 senkrechten Fläche. Zapfen 32 und Haken 33 bilden eine Halterung zum Festhalten des Unterkastens 3 an der Unterseite des Oberkastens 1.

Die Schnittdarstellung in Figur 8 verdeutlicht die Wirkungsweise der an den Drucktasten 8, 9 angeordneten Verschlüsse, durch die der Deckel 2 und der Unterkasten 3 an dem Oberkasten 1 festgehalten werden. An der der Drucktaste 8 zugekehrten Außenfläche 34 des Deckels 2 ist eine sägezahnartige Raste 35 angebracht, die bei geschlossenem Deckel 2 in die Öffnung 18 eingreift und durch die Drucktaste 8 festgehalten wird. Zum Öffnen des durch die Raste 35 und die Drucktaste 8 gebildeten Verschlusses wird die Drucktaste 8 mit dem Finger nach unten gedrückt, wobei sich der Steg 16 biegt und die Drucktaste 8 sich soweit von der Außenfläche entfernt, daß die Raste 35 aus der Öffnung 13 heraustritt und dadurch das Öffnen des Deckels 2 ermöglicht. Das Öffnen, des Deckels 2 kann zusätzlich dadurch begünstigt werden, daß der Deckel 2 beim Schließen geringfügig elastisch verformt wird und in diesem verformten Zustand durch den Verschluß festgehalten wird. Wird der Verschluß gelöst, so springt der Deckel 2 in seine Ausgangsform zurück, wobei er die Raste 35 soweit anhebt, daß diese beim Loslassen der Drucktaste 8 nicht mehr in die Öffnung 18 eindringen kann. Auf diese Weise ist das Öffnen des Deckels 2 auch nach dem Loslassen der zuvor niedergedrückten Drucktaste 8 möglich. Beim Schließen des Deckels ist ein Betätigen der Drucktaste 8 nicht erforderlich. Vielmehr wird diese beim Niederdrücken des Deckels 2 in die Schließstellung durch die Schrägfläche an der Unterseite der Raste 35 nach außen gedrückt, wobei die Raste 35 an dem Rand der Drucktaste 8 entlanggleitet, bis sie die Öffnung 18 erreicht und durch Zurückfedern der Drucktaste 8 in diese einrastet.

Der an der Drucktaste 9 angeordnete Verschluß zum Festhalten des Unterkastens 3 wird durch die Raste 19 gebildet, die durch die Öffnung 18 hindurch den Rand der Bodenplatte 17 des Oberkastens 1 übergreift. Zum Lösen dieses Verschlusses wird die Drucktaste 9 nach unten gedrückt. Hierdurch wird die Raste 19 im Uhrzeigersinn verschwenkt, wobei sie sich von dem Rand der Bodenplatte 17 so weit entfernt, daß der Oberkasten 1 nach oben von dem Unterkasten 3 abgehoben werden kann. Die Schwenkbewegung beim Niederdrücken der Drucktaste 9 wird durch einen Anschlagnocken 36 an dem Unterkasten 3 begrenzt, um eine Überbeanspruchung der Stege 24 zu vermeiden. Ein entsprechender Anschlag kann auch im Schwenkbereich der Drucktaste 8 vorgesehen sein. Das Befestigen erfolgt durch Aufsetzen des Oberkastens 1 auf den Unterkasten 3. Hierbei gelangt der Rand der Bodenplatte 17 in Kontakt mit der Schrägfläche an der Oberseite der Raste 19. Durch Niederdrücken des Oberkastens 1 wird die Raste 19 zur Seite gedrückt, bis sie bei Erreichen der dargestellten Position in ihre Ausgangslage zurückspringt und den Rand der Bodenplatte 17 übergreift. Ein Betätigen der Drucktaste 9 ist daher beim Aufsetzen des Oberkastens 1 auf den Unterkasten 3 nicht erforderlich.

Aus Figur 8 ist auch zu ersehen, daß die beiden Drucktasten 8, 9 die Form eines auf ihrer Unterseite offenen Hohlkörpers haben. Die Drucktasten können daher gemeinsam mit dem zugehörigen Oberkasten beziehungsweise Unterkasten im Spritzgießverfahren aus einem thermoplastischen Kunststoff in einem Stück hergestellt werden.

An der Schmalseite 4 sind der Deckel 2 und der Unterkasten 3 durch die in Figur 9 gezeigten Halterungen an dem Oberkasten 1 lösbar gehalten. Der Oberkasten 1 weist an der Schmalseite 4 eine doppelwandige Seitenwand 37 auf, deren beide Wände an ihrem oberen Rand durch einen Verbindungsstreifen 38 miteinander verbunden sind. Die innere Wand 39 der Seitenwand 37 ist etwa in der Mitte an ihrem oberen Rand mit einer Aussparung 40 versehen, in die ein an der Unterseite des Deckels 2 angebrachter Haken 41 hineinragt, der den Verbindungsstreifen 38 auf der Unterseite umgreift. Durch den Haken 41 wird der Deckel 2 formschlüssig festgehalten, solange die Raste 35 in die Drucktaste 8 eingerastet ist. Wird die Raste 35 durch Niederdrücken der Drucktaste 8 gelöst, so kann der Deckel 2 durch Anheben auf der Drucktastenseite um die durch den Haken 41 gebildete Abstützung hochgeschwenkt und dann durch Aushängen des Hakens 41 abgenommen werden. Durch Umkehren des Vorgangs wird der Deckel wieder befestigt. Der Haken 41 kann entfallen, wenn der Deckel 2 an seiner Längsseite durch ein Scharnier mit dem Oberkasten 1 verbunden ist.

Unterhalb der Aussparung 40 hat die Wand 39 eine in das Gefach 20 hineinragende, zylindrische Ausbuchtung 42. In die Ausbuchtung ragt von unten der Zapfen 32 des Unterkastens 3 hinein. Der an dem Zapfen 32 angebrachte Haken 33 übergreift einen innerhalb der Ausbuchtung 42 abgesetzten Randabschnitt 43 der Bodenplatte 17, wodurch die Seitenwand 31 des Unterkastens 3 an dem Oberkasten 1 gehalten wird. Der Formschluß dieser Halterung ist nur gegeben, solange auch die Raste 19 an der Drucktaste 9 die Bodenplatte 17 übergreift. Wird die Raste 19 durch Betätigen der Drucktaste 9 entriegelt, so können durch Anheben des drucktastenseitigen Endes des Oberkastens 1 auch der Haken 33 und der Randabschnitt 43 außer Eingriff gebracht und damit der Oberkasten 1 von dem Unterkasten 3 getrennt werden.

## Patentansprüche

1. Kasten, insbesondere Farbkasten, mit einem ein oben offenes gefach (20) und einen Deckel (2) zum Verschließen des Gefachs (20) aufweisenden Oberkasten (1) und einem Unterkasten (3) mit einem oben offenen Gefach (30), wobei der berkasten (1) mit seiner Unterseite auf den Unterkasten (3) in einer das Gefach (30) des Unterkastens (3) verschließenden und durch formschlüssig ineinandergreifende Orientierungsmittel bestimmten Position aufsetzbar ist, **dadurch gekennzeichnet, daß** der Oberkasten (1) auf dem Unterkasten (3) durch eine Halterung mit miteinander in Eingriff bringbaren und voneinander lösbaren Haltemitteln (33, 43) und durch einen in der Schließstellung die Haltemittel in Eingriff haltenden, lösbaren Verschluß (19) festhaltbar ist, wobei der Verschluß (19) durch eine von oben zu betätigende Drucktaste (9) lösbar ist, die an dem Oberkasten (1) oder an dem Unterkasten (3) angeordnet ist.

2. Kasten nach Anspruch 1, **dadurch gekennzeichnet, daß** die Halterung auf der der Drucktaste (9) gegenüberliegenden Seite des Kastens angeordnet ist.

3. Kasten nach einem der Ansprüche 1 oder 2, **dadurch gekennzeichnet, daß** die Halterung einen an einem Einzelkasten, nämlich dem Oberkasten (1) oder dem Unterkasten (3), angeordneten Haken aufweist, der einen Vorsprung an dem jeweils anderen Einzelkasten übergreift.

4. Kasten nach einem der vorhergehenden Ansprüche, **dadurch gekennzeichnet, daß** wenigstens zwei gegenüberliegende Seitenwände (10) des Oberkastens (1) bündig auf den Seitenwänden (13) des Unterkastens (3) aufsitzen, wobei die einander zugekehrten Stirnflächen der bündigen Seitenwände (10, 13) gegensinnig derart gefalzt sind, daß ihre Ränder (12, 14) einander übergreifen.

5. Kasten nach einem der vorhergehenden Ansprüche, **dadurch gekennzeichnet, daß** der Deckel (2) durch einen lösbaren Verschluß in seiner Schließstellung an dem Oberkasten (1) festhaltbar ist und daß an dem Oberkasten (1) eine von oben zu betätigende Drucktaste (8) angeordnet ist, durch deren Betätigung der den Deckel (2) haltende Verschluß lösbar ist.

6. Kasten nach Anspruch 5, **dadurch gekennzeichnet, daß** die Drucktaste (8) zum Lösen des den Deckel (2) haltenden Verschlusses und die Drucktaste (9) zum Lösen des den Unterkasten (3) haltenden Verschlusses am Rand des Oberkastens (1) nebeneinander angeordnet sind.

7. Kasten nach Anspruch 5, **dadurch gekennzeichnet, daß** die Drucktaste (8) zum Lösen des den Deckel (2) haltenden Verschlusses an dem Oberkasten (1) und die Drucktaste (9) zum Lösen des den Unterkasten- (3) haltenden Verschlusses am Unterkasten (3) angeordnet ist.

8. Kasten nach Anspruch 7, **dadurch gekennzeichnet, daß** die Drucktasten (8, 9) seitlich versetzt übereinander angeordnet sind.

9. Kasten nach einem der vorhergehenden Ansprüche, **dadurch gekennzeichnet, daß** die Drucktaste (8 bzw. 9) durch einen elastisch verformbaren Steg (16 bzw. 24) mit dem Oberkasten (1) oder dem Unterkasten (2) verbunden ist.

10. Kasten nach Anspruch 9, **dadurch gekennzeichnet, daß** der an dem Oberkasten (1) angeordnete Steg (16) eine Öffnung (18) aufweist, in die an dem Deckel (2) einerseits und an der Drucktaste (9) des Unterkastens (3) anderer seits angeordnete, rastenartige Verschlußelemente eingreifen.

11. Kasten nach einem der Ansprüche 9 oder 10, **dadurch gekennzeichnet, daß** die Drucktaste (8 bzw. 9), ihr Steg (16 bzw. 24) und der Oberkasten (1) oder der Unterkasten (3) einstückig hergestellt sind.

12. Kasten nach Anspruch 11, **dadurch gekennzeichnet, daß** die Drucktaste (8 bzw. 9) aus einem im Spritzgießverfahren hergestellten Hohlkörper besteht, dessen Kernöffnung der Unterseite des Oberkastens (1) oder des Unterkastens (3) zugewandt ist.

13. Kasten nach einem der vorhergehenden Ansprüche, **dadurch gekennzeichnet, daß** die Drucktaste (8 bzw. 9) auf der dem Gefach (20 bzw. 30) abgekehrten Außenseite einer seitlichen Wand (21 bzw. 29) des Oberkastens (1) oder des Unterkastens (3) angeordnet ist, wobei der elastisch verformbare Steg (16 bzw. 24) sich jeweils in geringem Abstand zu der Wand (21 bzw. 29) erstreckt.

## Claims

1. A box, in particular a paint box, with a top box member (1) including an upwardly open compartment (20) and a lid (2) for closing the compartment (20), and with a bottom box member (3) having an upwardly open compartment (30), said top box member (1) being adapted for seating engagement of its underside with the bottom box member (3) in a position that closes the compartment (30) of the bottom box member (3) and is defined by locators making positive interfitting engagement, **characterized in that** the top box member (1) is retainable on the bottom box member (3) by a holding device comprising engageable and disengageable holding elements (33, 43) and by a releasable closure (19) maintaining the holding elements in relative engagement in the closed position, said closure (19) being releasable by pressing down on a pushbutton (9) arranged on the top box member (1) or on the bottom box member (3).

2. The box according to claim 1, **characterized in that** the holding device is arranged on the side of the box opposite the pushbutton (9).

3. The box according to any one of the claims 1 or 2, **characterized in that** the holding device comprises a hook arranged on a single box member, namely the top box member (1) or the bottom box member (3), said hook reaching over a projection on the respective other single box member.

4. The box according to any one of the preceding claims, **characterized in that** at least two opposing side walls (10) of the top box member (1) sit flush on the side walls (13) of the bottom box member (3), with the facing ends of the flush side walls (10, 13) being turned up in opposing directions such that their edges (12, 14) are in interfitting engagement.

5. The box according to any one of the preceding claims, **characterized in that** the lid (2) is retainable in its closed position on the top box member (1) by a releasable closure and that on the top box member (1) provision is made for a pushbutton (8) to be actuated from above, its actuation enabling the closure retaining the lid (2) to be released.

6. The box according to claim 5, **characterized in that** the pushbutton (8) for releasing the closure retaining the lid (2) and the pushbutton (9) for releasing the closure retaining the bottom box member (3) are arranged side-by-side at the edge of the top box member (1).

7. The box according to claim 5, **characterized in that** the pushbutton (8) for releasing the closure retaining the lid (2) is arranged on the top box member (1) and the pushbutton (9) for releasing the closure retaining the bottom box member (3) is arranged on the bottom box member (3).

8. The box according to claim 7, **characterized in that** the pushbuttons (8, 9) are arranged one above the other in a laterally offset relationship to each other.

9. The box according to any one of the preceding claims, **characterized in that** the pushbutton (8 and 9, respectively) is connected with the top box member (1) or the bottom box member (2) by an elastically deformable bar (16 and 24, respectively).

10. The box according to claim 9, **characterized in that** the bar (16) arranged on the top box member (1) has an aperture (18) for engagement with detent-type closure elements arranged on the lid (2) on the one side and on the pushbutton (9) of the bottom box member (3) on the other side.

11. The box according to any one of the claims 9 or 10, **characterized in that** the pushbutton (8 and 9, respectively), its bar (16 and 24, respectively) and the top box member (1) or the bottom box member (3) are integrally made of one piece.

12. The box according to claim 11, **characterized in that** the pushbutton (8 and 9, respectively) is a hollow body fabricated using the injection molding technique, whose core opening is arranged to face the underside of the top box member (1) or the bottom box member (3).

13. The box according to any one of the preceding claims, **characterized in that** the pushbutton (8 and 9, respectively) is arranged on the outside, facing away from the compartment (20 and 30, respectively), of a lateral wall (21 and 29, respectively) of the top box member (1) or the bottom box member (3), with the elastically deformable bar (16 and 24, respectively) extending at a small distance to the wall (21 and 29, respectively).

## Revendications

1. Boîte, notamment boîte de peinture, avec un boîtier supérieur (1) muni d'un casier (20) ouvert en haut et d'un couvercle (2) pour fermer le casier (20), ainsi qu'avec un boîtier inférieur (3) avec un casier (30) ouvert en haut, le boîtier supérieur (1) pouvant être posé par sa face inférieure sur le boîtier inférieur (3) dans une position fermant le casier (30) du boîtier inférieur (3) et déterminée par des moyens d'orientation s'encastrant par engagement positif, **caractérisée en ce que** le boîtier supérieur (1) peut être maintenu sur le boîtier inférieur (3) par une fixation ayant des moyens de fixation (33, 43) pouvant être mis en prise entre eux et pouvant être séparés les uns des autres, et par un organe de verrouillage (19) tenant en prise les moyens de fixation en position de fermeture et pouvant être libéré, l'organe de verrouillage (19) pouvant être libéré par un bouton poussoir (9) actionnable du haut et disposée sur le boîtier supérieur (1) ou sur le boîtier inférieur (3).

2. Boîte selon la revendication 1, **caractérisée en ce que** la fixation est disposée sur le côté de la boîte opposé au bouton poussoir (9).

3. Boîte selon l'une des revendications 1 ou 2, **caractérisée en ce que** la fixation est munie d'un crochet disposé sur un seul des boîtiers, à savoir le boîtier supérieur (1) ou le boîtier inférieur (3), ledit crochet chevauchant une saillie disposée sur l'autre des boîtiers.

4. Boîte selon l'une des revendications précédentes, **caractérisée en ce qu'**au moins deux parois latérales (10) opposées l'une à l'autre du boîtier supérieur (1) reposent sur les parois latérales (13) du boîtier inférieur (3) en étant alignées avec ces dernières, les surfaces frontales dirigées l'une vers l'autre des parois latérales alignées (10, 13) sont entaillées de façon opposée de telle sorte que leurs bords (12, 14) s'encastrent l'un dans l'autre.

5. Boîte selon l'une des revendications précédentes, **caractérisée en ce que** le couvercle (1) peut être fixé au boîtier supérieur (1) dans sa position de fermeture par un organe de verrouillage pouvant être déverrouillé, et **en ce qu'**un bouton poussoir (8) actionnable du haut est disposé sur le boîtier supérieur (1), l'organe de verrouillage tenant le couvercle (2) pouvant être déverrouillé en actionnant ledit bouton poussoir.

6. Boîte selon la revendication 5, **caractérisée en ce que** le bouton poussoir (8) pour déverrouiller l'organe de verrouillage tenant le couvercle (2) et le bouton poussoir (9) pour déverrouiller l'organe de verrouillage tenant le boîtier inférieur (3) sont disposés l'un à côté de l'autre au bord du boîtier supérieur (1).

7. Boîte selon la revendication 5, **caractérisée en ce que** le bouton poussoir (8) pour déverrouiller l'organe de verrouillage tenant le couvercle (2) est disposé sur le boîtier supérieur (1) et le bouton poussoir (9) pour déverrouiller l'organe de verrouillage tenant le boîtier inférieur est disposé sue le boîtier inférieur (3).

8. Boîte selon la revendication 7, **caractérisée en ce que** les boutons poussoir (8, 9) sont disposés l'un sur l'autre décalés latéralement.

9. Boîte selon l'une des revendications précédentes, **caractérisée en ce que** les boutons poussoir (8 ou 9 respectivement) sont reliés au boîtier supérieur (1) ou au boîtier inférieur (3) par une ailette (16 ou 24 respectivement) déformable élastiquement.

10. Boîte selon la revendication 9, **caractérisée en ce que** l'ailette (16) disposée sur le boîtier supérieur (1) présente une ouverture (18) dans laquelle s'engagent des éléments de verrouillage encliquetables disposés d'une part sur le couvercle (2) et d'autre part sue le bouton poussoir (9) du boîtier inférieur (3).

11. Boîte selon l'une des revendications 9 ou 10, **caractérisée en ce que** le bouton poussoir (8 ou 9 respectivement), son ailette (16 ou 24 respectivement) et le boîtier supérieur (1) ou le boîtier inférieur (3) sont fabriqués en un seul tenant.

12. Boîte selon la revendication 11, **caractérisée en ce que** le bouton poussoir (8 ou 9 respectivement) est constitué d'un corps creux fabriqué par un procédé de moulage par injection et dont l'ouverture centrale est dirigée vers le côté inférieur du boîtier supérieur (1) ou du boîtier inférieur (3).

13. Boîte selon l'une des revendications précédentes, **caractérisée en ce que** le bouton poussoir (8 ou 9 respectivement) est disposé sur le côté extérieur opposé au casier (20 ou 30 respectivement) d'une paroi latérale (21 ou 29 respectivement) du boîtier supérieur (1) ou du boîtier inférieur (3), l'ailette déformable élastiquement (16 ou 24 respectivement) étant proche de la paroi (21 ou 29 respectivement).
